# FASCICULE DE BREVET EUROPEEN

(11) **EP 1 165 322 B1**
(45) Date de publication et mention de la délivrance du brevet: **18.06.2003**
(21) Numéro de dépôt: 00910956.2
(22) Date de dépôt: 16.03.2000
(51) Int. Cl.: B41J 15/04

(54) **MACHINE DE BUREAU A IMPRIMANTE A PAPIER EN ROULEAU**
SCHREIBTISCHDRUCKMASCHINE FÜR PAPIER IN ROLLENFORM
BUSINESS MACHINE WITH PAPER ROLL PRINTER

(30) Priorité: 16.03.1999 FR 9903208
(43) Date de publication de la demande: 02.01.2002
(73) Titulaire: SAGEM S.A., 75116 Paris (FR)
(72) Inventeur: FAVRE, Patrick, F-75116 Paris (FR); BRAC DE LA PERRIERE, Laurent, F-75008 Paris (FR)
(74) Mandataire: Bloch, Gérard
(86) Numéro de dépôt international: FR0000632
(87) Numéro de publication internationale: WO00054977

(56) Documents cités:
- EP-A- 0 443 907
- US-A- 4 849 824
- US-A- 5 791 796
- PATENT ABSTRACTS OF JAPAN vol. 1995, no. 10, 30 novembre 1995 (1995-11-30) & JP 07 186414 A (MATSUSHITA ELECTRIC IND CO LTD), 25 juillet 1995 (1995-07-25)

## Description

L'invention concerne les machines de bureau comportant une imprimante associée à un rouleau de papier. Comme machine de bureau de ce genre, on peut par exemple citer un télécopieur ou encore un terminal portable de paiement.

Le rouleau de papier est reçu dans un logement fermé par un capot articulé sur le châssis de la machine. Lorsque le papier est épuisé, on ouvre le capot et on remet une recharge.

On connaît deux types de telles machines de bureau.

Dans le premier type, le moteur et la cinématique de commande d'un rouleau d'entraînement par friction du papier devant la tête d'impression forment un ensemble monobloc. La mise en place du papier est malaisée car il faut en introduire l'extrémité amorce dans une fente d'accès au rouleau d'entraînement et à la tête. Il faut donc disposer des deux mains et donc poser la machine s'il s'agit d'un terminal de paiement.

Dans le second type, une partie des éléments de la chaîne cinématique est solidaire du capot et, étant ainsi mobile, elle offre ainsi un meilleur accès pour placer la recharge de papier dans son logement et faire coopérer l'amorce avec la tête. Cependant, à chaque rechargement, le réengrenage des roues dentées entre la partie fixe et la partie mobile de la chaîne cinématique use celles-ci. En outre, la chaîne cinématique n'est pas entièrement protégée et risque d'être détériorée lors des manipulations ou par la pénétration de particules polluantes.

Par le document US-A-5 791 796, on connaît une machine de bureau comprenant une imprimante à papier en rouleau dans un châssis, avec un logement de rouleau de papier, et un capot de fermeture du logement et des . moyens d'entraînement du rouleau montés sur le capot.

La présente demande vise donc à améliorer et simplifier encore la machine du type défini ci-dessus.

A cet effet, l'invention concerne une machine selon la revendication 1. Ainsi, tous les éléments mobiles, d'entraînement du papier, forment un bloc et sont donc peu sensibles à des agressions extérieures. En outre, en position d'ouverture du capot, la cinématique est entièrement écartée de la tête d'impression et ainsi en libère l'accès, si bien que l'amorce du papier peut facilement être engagée au niveau de la tête.

Toutefois, la chaîne cinématique d'entraînement du rouleau n'y est pas encore parfaitement protégée et la machine reste au demeurant assez complexe.

L'invention sera mieux comprise à l'aide de la description suivante d'une forme de réalisation préférée de la machine de bureau de l'invention, en référence au dessin annexé, sur lequel :
- la figure 1 est une vue en section latérale représentant la partie imprimante d'un terminal portable de paiement selon l'invention, avec un logement, pour un rouleau de papier à imprimer, dont le capot, portant une cinématique d'entraînement du papier, est en position d'ouverture,
- la figure 2 correspond à la figure 1 mais le terminal est alors en état d'imprimer, capot en position de fermeture, et
- la figure 3 est une vue en perspective représentant le capot et la cinématique d'entraînement du papier qui est montée dessus.

Le terminal de paiement représenté partiellement sur la figure 1 comporte une tête d'impression 2, montée dans un châssis 1, sur un ressort 21, châssis 1 qui reçoit un capot 3 de fermeture d'un logement 10 d'un rouleau 12 de papier à imprimer.

Le capot 3 est monté mobile sur le châssis 1 et, dans cet exemple, pivote sur celui-ci autour d'un axe théorique 31, la liaison mécanique correspondante étant constituée, à chaque extrémité de l'axe 31, par emboîtement d'éléments cylindriques mâle et femelle.

En variante, le capot 3 pourrait être entièrement désolidarisable du châssis 1, à la manière d'une recharge ou cartouche amovible comportant du papier consommable, et s'y fixer par un dispositif d'encliquetage avec éventuellement des rails de guidage pour faciliter la mise en place du capot.

Le capot 3 est solidaire d'une cinématique d'entraînement du papier 12 devant la tête 2, dont seul un rouleau d'entraînement par friction 4, avec pressage par contre-appui sur la tête 2, est représenté sur les figures 1 et 2. En position ouverte du capot 3, la cinématique ci-dessus montée sur le capot 3 est écartée de la tête 1 et libère l'accès au logement 10 pour y mettre un rouleau de papier 12 de recharge. La tête 2 est alors accessible, et il suffit de tirer l'extrémité amorce du rouleau de papier 12 et de la placer devant la tête 2, contre laquelle elle est ensuite plaquée par le rouleau d'entraînement 4 lorsque le capot 3 est rabattu.

D'une façon générale, le terminal est donc en deux parties mobiles l'une par rapport à l'autre et agencées pour loger le rouleau de papier 12 et permettre son remplacement. Le capot 3 est en fait un châssis auxiliaire portant la chaîne cinématique 4, 5, 6 (fig. 3) et qui, de préférence comme ici, forme une paroi étanche fermant le châssis 1.

La figure 2 illustre la position fonctionnelle du rouleau d'entraînement 4, formant un contre-appui avec la tête 2 pour presser et entraîner par friction le papier 12.

La figure 3 représente plus en détails la cinématique d'entraînement du papier 12, portée par le capot 3. Elle comporte un moteur pas à pas 6 commandant une chaîne d'engrenages 5 dont le dernier entraîne en rotation le rouleau d'entraînement 4.

Dans cet exemple, le rouleau 12 ne repose pas sur le fond du logement 10 mais est supporté par un mandrin 11 monté rotatif en extrémité sur deux paliers portés par deux joues latérales opposées du capot 3, seul l'un des paliers, 33, étant représenté.

Afin de protéger au mieux la chaîne cinématique 4, 5, 6, et en particulier les connexions électriques du moteur 6, contre des pénétrations de particules polluantes et contre l'usure, le capot 3 comporte une jupe 32 opposée, par rapport à l'axe 31, au reste du capot 3 qui porte la chaîne cinématique 4, 5, 6. Comme le montre la figure 1, en position ouverte de chargement, la jupe 32 fait saillie vers l'intérieur du châssis 1 et occupe une position située en limite du logement 10, sous le rouleau de papier 12, et sert de support ou guidage facilitant la mise en place du rouleau 12. En position de fermeture du capot 3, la jupe 32 se trouve rabattue contre la face interne du châssis 1 et assure ainsi l'étanchéité du châssis 1 dans cette zone.

En position de fermeture, figure 2, le bord 34 du capot 3 parallèle ici à l'axe 31 et situé près du rouleau d'entraînement 4 forme une butée en appui sur un bord opposé de butée 14 du châssis 1, ce qui règle les positions relatives de la tête 2 et du rouleau d'entraînement 4. Cela règle donc la coopération tête 2 - rouleau 4 à la force ou pression voulue pour entraîner par friction, sans glissement et sans contrainte excessive, le papier 12 qui est pressé entre eux.

Dans cet exemple, la butée des bords opposés 14 et 34 s'effectue uniquement au niveau des extrémités axialement opposées des bords 14 et 34, c'est-à-dire que, à chaque extrémité, l'un au moins des bords 14 et 34 comporte une protubérance, non dessinée, formant entretoise. Les deux protubérances ci-dessus sont espacées axialement d'une distance légèrement supérieure à la largeur du papier 12. De ce fait, les zones centrales des bords opposés 14 et 34 sont, en position de fermeture, en regard et à faible distance et délimitent une fente d'échappement du papier 12, en aval de la tête d'impression 2.

Afin d'éviter une percussion trop brutale du bord mobile de butée 34 sur le bord fixe 14, il peut être prévu un élément élastique d'amortissement tel qu'une languette ou jupe de butée élastique s'opposant élastiquement à la fermeture du capot 3. Il pourrait s'agir d'une jupe solidaire du châssis 1 et sur laquelle viendrait buter le capot 3 ou tout élément qu'il porte. Dans cet exemple, la jupe élastique est au contraire solidaire du capot 3 et, précisément, est constituée par la jupe d'étanchéité 32; qui a ainsi deux fonctions. La déformation élastique de la jupe 32 qui intervient lors de la fermeture complète du capot 3 absorbe un surplus d'énergie cinématique de rabattement du capot 3 et limite ainsi la percussion éventuelle du capot 3 sur le châssis 1. Un mécanisme débrayable de maintien en position fermée du capot 3 est alors prévu, par exemple un dispositif à cliquet. La libération du cliquet ouvre ainsi automatiquement, au moins partiellement, le capot 3 grâce à l'énergie stockée dans la jupe 32.

La protection de la chaîne cinématique 4, 5, 6 est en outre assurée ici par un carter d'habillage 7, monté sur le capot 3 et représenté uniquement par des lignes en pointillés de montage sur celui-ci, carter 7 qui entoure de façon étanche les engrenages 5 et même ici le moteur 6. Le rouleau d'entraînement 4, ou au moins un secteur de contact avec la tête 2, est par contre accessible.

## Revendications

1. Machine de bureau comprenant une imprimante à papier en rouleau dans un châssis (1), avec un logement (10) de rouleau de papier (12), un capot (3) de fermeture du logement (10), monté mobile sur le châssis (1) entre une position d'ouverture du logement (10) et une position de fermeture du logement (10), et des moyens (4, 5, 6) d'entraînement du rouleau (12) montés sur le capot (3), **caractérisée par le fait que** le capot (3) est agencé pour supporter le rouleau de papier (12) et comporte une jupe (32) assurant,
i) en position d'ouverture du capot (3) lors de la mise en place d'un rouleau de papier (12) le guidage de celui-ci,
ii) en position de fermeture du capot (3), l'étanchéité du châssis (1),
iii) lors de la fermeture du capot (3), l'amortissement de celui-ci.

2. Machine de bureau selon la revendication 1, dans laquelle le capot (3) est monté pivotant sur le châssis (1), autour d'un axe (31) et ladite jupe (32) est opposée, par rapport à l'axe (31), au reste du capot (3) sur lequel sont montés les moyens (4, 5, 6) d'entraînement du rouleau.

3. Machine de bureau selon l'une des revendications 1 et 2, dans laquelle, dans_ sa position de fermeture, le capot (3) est agencé pour mettre en coopération la tête (2) de l'imprimante et un rouleau (4) d'entraînement du papier.

4. Machine de bureau selon la revendication 3, dans laquelle le châssis (1) et le capot (3) comportent des moyens de butée (14, 34) pour régler une pression d'appui entre la tête (2) et le rouleau d'entraînement (4).

5. Machine de bureau selon l'une des revendications 1 à 4, dans laquelle ladite jupe (32) est une jupe élastique et agencée pour, en position de fermeture du capot (3), être plaquée sous contrainte sur la paroi du châssis (1).

6. Machine de bureau selon l'une des revendications 1 à 5, dans laquelle le châssis (1) et le capot (3) comportent deux bords respectifs (14, 34) agencés pour, en position de fermeture du capot (3), délimiter une fente d'échappement du papier imprimé (12).

## Patentansprüche

1. Büromaschine, die einen Drucker mit einer Papierrolle in einem Gehäuse (1) umfasst, mit einer Aufnahme (10) für die Papierrolle (12,) einem Deckel (3) zum Verschließen der Aufnahme (10), der zwischen einer Öffnungsstellung der Aufnahme (10) und einer Schließstellung der Aufnahme (10) beweglich am Gehäuse (1) angebracht ist, und Einrichtungen (4, 5, 6) zum Antrieb der Rolle (12), die am Deckel (3) angebracht sind, **dadurch gekennzeichnet, dass** der Deckel (3) dazu ausgelegt ist, die Papierrolle (12) zu haltern, und einen Mantel (32) umfasst, der:
i) in der Öffnungsstellung des Deckels (3) beim Einlegen einer Papierrolle (12) deren Führung sicherstellt,
ii) in der Schließstellung des Deckels (3) die Dichtigkeit des Gehäuses (1) sicherstellt,
iii) beim Schließen des Deckels (3) dessen Dämpfung sicherstellt.

2. Büromaschine nach Anspruch 1, bei der der Deckel (3) am Gehäuse (1) um eine Achse (31) schwenkbar angebracht ist, und der Mantel (32) bezüglich der Achse (31) dem Rest des Deckels (3) entgegengesetzt ist, an dem die Einrichtungen (4, 5, 6) zum Antrieb der Rolle (12) angebracht sind.

3. Büromaschine nach einem der Ansprüche 1 und 2, bei der in der Schließstellung der Deckel (3) so angeordnet ist, dass er den Druckkopf (2) und eine Papierantriebswalze (4) zum Zusammenwirken bringt.

4. Büromaschine nach Anspruch 3, bei der das Gehäuse (1) und der Deckel (3) Anschlageinrichtungen (14, 34) umfassen, um eine Andruckkraft zwischen dem Druckkopf (2) und der Antriebswalze (4) zu regulieren.

5. Büromaschine nach einem der Ansprüche 1 bis 4, bei der der Mantel (32) ein elastischer Mantel und dazu ausgelegt ist, um in der Schließstellung des Deckels (3) zwangsweise an der Wandung des Gehäuses (1) anzuliegen.

6. Büromaschine nach einem der Ansprüche 1 bis 5, bei der das Gehäuse (1) und der Deckel (3) zwei jeweilige Ränder (14, 34) umfassen, die dazu ausgelegt sind, um in der Schließstellung des Deckels (3) einen Auslassschlitz für das bedruckte Papier (12) zu begrenzen.

## Claims

1. Business machine having a printer for a roll of paper in a frame (1), with a housing (10) for a roll of paper (12), a hood (3) for closing the housing (10) mounted on the frame (1) so as to move between an open and closed position of the housing (10), and means (4, 5, 6) for driving the roll (12) which are mounted on the hood (3), **characterised in that** the hood (3) is arranged to support the roll of paper (12) and has a skirt (32) assuring,
i) when the hood (3) is in the open position, the guidance of a roll of paper (12) when it is placed therein;
ii) when the hood (3) is in the closed position, the sealing of the frame (1),
iii) when the hood (3) is closed, the cushioning thereof.

2. Business machine as claimed in Claim 1, wherein the hood (3) is pivotally mounted on the frame (1) about an axis (31) and said skirt (32) with respect to the axis (31) is opposite to the rest of the hood (3), on which the roll driving means (4, 5, 6) are mounted.

3. Business machine as claimed in any one of Claims 1 and 2, wherein in its closed position the hood (3) is arranged to bring the head (2) of the printer and a driving roller (4) for the paper into co-operation.

4. Business machine as claimed in Claim 3, wherein the frame (1) and the hood (3) have abutment means (14, 34) to adjust an application pressure between the head (2) and the driving roller (4).

5. Business machine as claimed in any one of Claims 1 to 4, wherein said skirt (32) is an elastic skirt and arranged to lie flat against the wall of the frame (1) under stress when the hood (3) is in the closed position.

6. Business machine as claimed in any one of Claims 1 to 5, wherein the frame (1) and the hood (3) have two respective edges (14, 34) arranged to define a slot through which the printed paper (12) exits when the hood (3) is in the closed position.
